# DEMANDE DE BREVET EUROPEEN

(11) **EP 2 886 942 A1**
(43) Date de publication de la demande: **24.06.2015**
(21) Numéro de dépôt: 14197788.4
(22) Date de dépôt: 12.12.2014
(51) Int. Cl.: F21V 7/04, F21V 13/04, F21V 15/01, F21V 23/00, F21V 13/12, F21V 29/00, F21S 8/04, F21V 23/04, F21Y 101/02, F21Y 103/00, F21S 9/02, F21V 3/04, F21V 7/00, F21Y 103/02

(54) **Dispositif d'éclairage**

(30) Priorité: 17.12.2013 FR 1362776
(71) Demandeur: Legrand France, 87000 Limoges (FR); Legrand SNC, 87000 Limoges (FR)
(72) Inventeur: Mougel, Jérôme, 87400 EYBOULEUF (FR); Pourieux, Nicolas, 87000 LIMOGES (FR); Brasseau, Boris, 87700 SAINT PRIEST SOUS AIXE (FR)
(74) Mandataire: Novagraaf Technologies

(57) **Abrégé**

La présente invention concerne un dispositif d'éclairage (1) caractérisé en ce qu'il comprend : un support (2) présentant une paroi arrière (3) sensiblement plane comprise dans un plan de référence (P) et au moins une paroi latérale (4) délimitant un espace intérieur (5), la paroi latérale (4) délimitant, d'un côté opposé à la paroi arrière (3), un contour fermé (6) d'une ouverture (7) ; un système d'éclairage (8) comprenant au moins un mécanisme électrique (9) alimentant une pluralité de sources (10) de lumière portées par la paroi latérale (4) du support (2), orientées vers l'espace intérieur (5) et réparties le long de tout ou partie du contour fermé (6) ; un diffuseur (11) disposé de sorte à fermer l'ouverture (7) du support (2) et adapté pour être traversé par les rayons lumineux ; au moins un réflecteur (12) situé dans l'espace intérieur (5) délimité par le support (2) et le diffuseur (11) pour réfléchir les rayons lumineux issus des sources (10) de lumière vers le diffuseur (11) ; et en ce que le réflecteur (12) délimite, avec le support (2), une chambre (13) à l'intérieur de laquelle est logé le mécanisme électrique (9).

## Description

### DOMAINE TECHNIQUE DE L'INVENTION

La présente invention concerne un dispositif d'éclairage.

### ETAT DE LA TECHNIQUE ANTERIEURE

Des dispositifs d'éclairage, tels que des éclairages d'ambiance pour des locaux publics ou privés tels que des couloirs, ou des éclairages de sécurité, sont bien connus.

Une problématique rencontrée dans ce type de dispositif d'éclairage est celle de son encombrement. En effet, plus un dispositif est saillant par rapport à une paroi qui le supporte, telle qu'un mur ou un plafond, et plus son volume, aura un effet disgracieux pour un utilisateur. Pour cela, l'une des contraintes de fabrication d'un tel dispositif d'éclairage est que le dispositif soit le plus plat possible de sorte à limiter sa saillie par rapport à la paroi.

Néanmoins, la diminution de l'encombrement d'un dispositif d'éclairage contraint généralement ces dispositifs à des problèmes d'éblouissement dus à l'éclairage lui-même. En effet, et en particulier lorsque des sources lumineuses sont placées à très faible distance d'une surface d'un diffuseur, il apparait dans ce cas autant de « tâches » lumineuses que de sources lumineuses sur cedit diffuseur qui seront alors visibles par l'utilisateur. En outre, l'intensité lumineuse est dans ce cas trop importante et pourra éblouir son utilisateur.

Cette problématique est d'autant plus importante lorsque les sources lumineuses du dispositif d'éclairage sont des diodes électroluminescentes (DEL). En effet, dans une telle configuration le nombre de sources lumineuses peut être très important, et donc les tâches présentes seront en grand nombre et amplifiera cet effet disgracieux dû aux tâches tout comme l'intensité lumineuse.

Par ailleurs, en étant confronté à une telle problématique, il est possible d'éloigner les sources lumineuses du diffuseur. Toutefois, cela aura pour conséquence, d'une part d'augmenter l'encombrement du dispositif d'éclairage et, d'autre part, de diminuer l'intensité du flux lumineux une fois le diffuseur traversé pour éclairer son utilisateur.

Pour gérer cette problématique d'éblouissement, il est aussi possible d'utiliser une lentille, un réflecteur ou bien encore un diffuseur opalescent.

Une lentille permet en effet de concentrer le flux lumineux mais provoque toutefois un fort éblouissement. Il est toujours possible d'éloigner la lentille du diffuseur mais cela n'est faisable qu'au détriment de son encombrement.

A l'inverse, un réflecteur permet de diminuer l'effet d'éblouissement et de répartir différemment le flux lumineux en sortie du dispositif d'éclairage. Cependant, un réflecteur ne permet pas de canaliser le flux des sources lumineuses, donc son effet est bien moindre.

Par ailleurs, en jouant sur l'opalescence du diffuseur, il est possible de diminuer l'effet d'éblouissement. Néanmoins, cela diminue également le rendement du dispositif d'éclairage et conduit à l'augmentation de la température dans le produit.

Un autre inconvénient lié à ce type de dispositif est celui du mécanisme électrique du dispositif d'éclairage qui rend son encombrement plus important, notamment dans le cas de sources lumineuses de type DEL. En effet, dans le cas des DEL, la problématique du volume est d'autant plus importante qu'un mécanisme électrique alimentant ces DEL est plus volumineux que les mécanismes électriques pour des dispositifs d'éclairage munis d'autres types de sources lumineuses telles que des tubes fluorescents ou des lampes à incandescence qui nécessitent des dispositifs d'alimentation beaucoup moins complexes, voire directement reliés au réseau électrique, ceci pour fournir une luminosité d'intensité sensiblement équivalente.

### EXPOSE DE L'INVENTION

Le dispositif décrit par la suite vise à remédier à tout ou partie des inconvénients de l'état de la technique et notamment à réaliser de manière simple et fiable un dispositif d'éclairage, par exemple convivial ou de sécurité, permettant la réduction de son encombrement tout en offrant un flux lumineux assez important pour apporter un éclairage suffisant à un utilisateur et en évitant tout phénomène d'éblouissement.

A cet effet, l'invention a pour objet un dispositif d'éclairage comprenant :
- un support présentant une paroi arrière sensiblement plane comprise dans un plan de référence et au moins une paroi latérale délimitant un espace intérieur, la paroi latérale délimitant, d'un côté opposé à la paroi arrière, un contour fermé d'une ouverture ;
- un système d'éclairage comprenant au moins un mécanisme électrique alimentant une pluralité de sources de lumière portées par la paroi latérale du support, orientées vers l'espace intérieur et réparties le long de tout ou partie du contour fermé ;
- un diffuseur disposé de sorte à fermer l'ouverture du support et adapté pour être traversé par les rayons lumineux ; et
- au moins un réflecteur situé dans l'espace intérieur délimité par le support et le diffuseur pour réfléchir les rayons lumineux issus des sources de lumière vers le diffuseur ;
le réflecteur délimitant, avec le support, une chambre à l'intérieur de laquelle est logé le mécanisme électrique.

Le plan de référence correspond de préférence à un plan sensiblement parallèle à celui d'une paroi qui supporte le dispositif, telle qu'un mur ou un plafond.

Par ailleurs, dans une telle configuration, les sources lumineuses étant disposées latéralement, dirigées vers l'espace intérieur, et les rayons lumineux de ces sources étant réfléchis vers le diffuseur, lequel est placé au niveau de l'ouverture opposée à la paroi arrière, cela permet d'éloigner lesdites sources lumineuses du diffuseur lui-même. Par conséquent tout effet d'éblouissement et de « tâches » lumineuses est supprimé.

Les rayons lumineux des sources lumineuses portées par les parois latérales étant réfléchis, ces sources lumineuses forment un éclairage indirect et l'éclairement du dispositif d'éclairage est uniforme.

En outre, l'espace intérieur délimité sensiblement par le support et le diffuseur est alors divisé en deux espaces intermédiaires complémentaires par le réflecteur : le premier étant celui à l'intérieur duquel les rayons lumineux des sources lumineuses peuvent évoluer, le second étant celui correspondant à la chambre logeant le mécanisme électrique.

Le mécanisme électrique ainsi logé dans la chambre permet un gain d'encombrement qui combiné avec le fait que les sources lumineuses sont disposées sur les parois latérales et non directement derrière le diffuseur, est particulièrement avantageux pour concevoir un dispositif d'éclairage de faible épaisseur. Est entendu ici par le vocable « épaisseur », la distance entre la paroi arrière du support et le diffuseur.

Avantageusement, la chambre à l'intérieur de laquelle est logé le mécanisme électrique est délimitée sensiblement exclusivement par le réflecteur et le support, de préférence encore par le réflecteur et la paroi arrière du support.

Il est entendu par « sensiblement exclusivement », le fait que la chambre est délimitée par le réflecteur et le support, avec éventuellement certaines pièces de dimensions négligeables par rapport à celle de ladite chambre, pouvant localement former une limite de cette chambre. Cela sera par exemple le cas lorsqu'un joint de faible épaisseur sera disposé entre le réflecteur et le support.

Selon une caractéristique technique particulière, le réflecteur présente une section, dans un plan de coupe sensiblement perpendiculaire au plan de référence, de forme globalement concave orientée du côté de la paroi arrière de sorte que ledit réflecteur délimite, avec ladite paroi arrière du support, la chambre à l'intérieur de laquelle est logé le mécanisme électrique.

Une telle configuration, dans laquelle la chambre présente un espace délimité par le réflecteur de forme globalement concave et seulement la paroi arrière du support, c'est-à-dire sans la ou les paroi(s) latérale(s) est particulièrement avantageuse lorsque des sources lumineuses sont disposées sur la ou les paroi(s) latérale(s) opposée(s) dans cette section. De cette manière le volume de la chambre est particulièrement optimisé pour renfermer le mécanisme électrique du dispositif d'éclairage.

Avantageusement encore, le réflecteur, de forme globalement concave, présente :
- une base inférieure maintenue au support, de préférence au niveau de sa paroi arrière, et située dans une position assemblée au voisinage de la paroi latérale ; et
- une extrémité supérieure disposée, dans la position assemblée, située au voisinage du diffuseur.

Une telle configuration permet à la fois d'améliorer l'intensité lumineuse du dispositif d'éclairage par l'augmentation des surfaces de réflexion tout en optimisant le volume intérieur de la chambre pour y loger le mécanisme électrique.

Dans une configuration particulière, la base inférieure du réflecteur est maintenue fixe par l'assemblage lui-même des différentes pièces constitutives du dispositif d'éclairage formant moyen de maintien. Dans ce cas, une partie au moins de cette base inférieure peut être prise en « sandwich » lors de l'assemblage de sorte à maintenir le réflecteur contre la paroi arrière. Dans un autre mode de réalisation, la base inférieure est maintenue et fixée au support, notamment à la paroi arrière, par des moyens de fixations, tels que par exemple des pâtes élastiques pour fixer par clipsage la base inférieure du réflecteur à la paroi arrière.

Selon une autre caractéristique avantageuse, la forme globalement concave du réflecteur présente une pente au niveau de sa base strictement supérieure à une pente au niveau de son extrémité supérieure.

De cette manière, la forme concave présente globalement une forme de dôme, et de préférence encore une forme de dôme aplati.

Dans une configuration particulière, le mécanisme électrique comporte au moins un circuit d'alimentation du système d'éclairage et un circuit de contrôle ou de commande des sources de lumière.

Dans une disposition particulière, le circuit d'alimentation comporte au moins un accumulateur. C'est notamment le cas des dispositifs d'éclairage de sécurité, ceux-ci nécessitant une source auxiliaire d'alimentation en courant électrique.

Avantageusement encore, le réflecteur présente une section, dans un plan de coupe sensiblement perpendiculaire au plan de référence, qui présente, au moins localement, et successivement :
- des premières portions inclinées de quelques degrés, positivement par rapport au plan de référence et négativement par rapport à la paroi latérale de laquelle proviennent les rayons lumineux qu'elles réfléchissent; et
- des deuxièmes portions inclinées positivement par rapport au plan de référence et négativement par rapport à la paroi latérale de laquelle proviennent les rayons lumineux qu'elles réfléchissent
les deuxièmes portions inclinées présentant une inclinaison strictement supérieure à l'inclinaison des premières portions inclinées par rapport au plan de référence. Par le vocable « quelques degrés » est entendu moins de 10 degrés, de préférence entre 0.5 et 5 degrés.

Une telle succession de portions légèrement inclinées et d'inclinaison(s) plus importante(s) permet d'améliorer la réflexion de la lumière sur toute l'étendue du diffuseur tout en évitant le risque de zone d'ombre et en permettant un encombrement minimum, avec un réflecteur présentant une hauteur de sa base à son extrémité supérieure relativement faible.

Avantageusement, le dispositif d'éclairage comprend au moins un collimateur pour diriger les rayons lumineux des sources lumineuses vers le réflecteur.

Un tel collimateur permet ainsi de canaliser et de concentrer le flux lumineux, cela sans provoquer d'éblouissement. En effet, de cette manière les rayons lumineux sont tous dirigés vers le réflecteur après avoir été collimatés puis traversent le diffuseur après avoir été réfléchis. Dans une telle configuration, les chemins optiques entre les sources lumineuses portées par la ou les paroi(s) latérale(s) et le diffuseur sont suffisamment importants pour éviter toute apparition de tâche lumineuse, ladite source de lumière n'étant en outre pas directement en regard du diffuseur, et le collimateur permet d'améliorer l'intensité lumineuse.

Par ailleurs, cela ne dégrade en rien l'encombrement du dispositif d'éclairage grâce à la chambre logée intégralement dans l'espace intérieur délimité par le support du dispositif.

Avantageusement, le dispositif d'éclairage comprend une pluralité de collimateurs, lesdits collimateurs étant des lentilles collimatrices disposées en regard de chacune des sources de lumière, de préférence en polycarbonate ou en polyméthacrylate de méthyle.

Avantageusement encore, les sources de lumière sont des diodes électroluminescentes, de préférence portées par au moins un circuit imprimé lequel est maintenu contre la paroi latérale du support du côté de l'espace intérieur par des moyens de fixation.

L'utilisation de diodes électroluminescentes (DEL) peut être permise dans ces conditions sans générer de « tâches » lumineuses, avec une intensité maximale.

Dans des configurations particulières, le dispositif d'éclairage comprend des moyens d'orientation supplémentaire des rayons lumineux. Ces moyens d'orientation supplémentaires peuvent par exemple être des stries sur le diffuseur. Dans une configuration alternative ou complémentaire, ces moyens d'orientation peuvent comporter des volets réglables formant localement paroi du réflecteur de sorte que l'orientation des volets de façon concomitantes ou indépendantes les uns des autres permet le contrôle de l'orientation du flux lumineux.

De préférence, le support est en aluminium ou en Zamak. Dans d'autres cas, notamment dans le cas de faibles puissances d'éclairage, le support pourra aussi être en matière plastique ou en matière plastique chargée.

Cela permet une meilleure évacuation de la chaleur. En effet, pour le bon fonctionnement des diodes électroluminescentes le dispositif d'éclairage est de préférence fermé, et plus précisément étanche, c'est-à-dire hermétiquement fermé. Toutefois dans de telles conditions d'utilisations, la température s'élève rapidement dans l'espace intérieur du support enfermant les sources lumineuses.

Dans notre cas, la ou les paroi(s) latérale(s) du support portant les sources lumineuses présentent chacune une surface extérieure, orientée du côté extérieur et une surface intérieure sur laquelle sont fixées tout ou partie des sources lumineuses, lesquelles sont orientées vers l'espace intérieur et réparties le long de tout ou partie du contour fermé.

Dans cette configuration, d'une part la chaleur est évacuée par les surfaces extérieures directement en contact avec l'extérieur, et d'autre part cette évacuation de chaleur est favorisée par le matériau du support lui-même.

Le support peut aussi présenter, du côté des surfaces extérieures de sa ou ses paroi(s) latérale(s), des nervures de refroidissement de sorte à augmenter la dimension surfacique de la surface extérieure en contact avec l'air ambiant de sorte à améliorer l'échange de chaleur.

Avantageusement, les diodes électroluminescentes sont fixées sur un circuit, lequel est en contact intime avec le support, au niveau de la ou des surface(s) intérieure(s) de sa ou ses paroi(s) latérales. Un tel contact permet également l'échange de chaleur directement des diodes avec les surfaces extérieures du support.

Avantageusement encore le réflecteur est en polycarbonate blanc, poli-miroir ou poli-glace ou en aluminium poli-miroir, ceci améliorant le pouvoir réfléchissant du réflecteur.

Dans une configuration technique particulière, le diffuseur est en matière plastique opalescente ou transparente.

Selon une caractéristique avantageuse, le système d'éclairage comprend, en plus des sources de lumière portées par la ou les paroi(s) latérale(s) du support formant l'éclairage indirect, des sources de lumière portées par la paroi arrière et orientées vers l'espace intérieur, de préférence directement vers le diffuseur, ces sources de lumière étant alimentées par le mécanisme électrique.

Dans une telle configuration, les sources de lumière portées par la paroi arrière forment un éclairage direct. En effet, même si une partie minime des rayons provenant de ces sources de lumière peuvent être réfléchis dans l'espace intérieur du dispositif d'éclairage avant de traverser le diffuseur, une grande majorité de leurs rayons lumineux traversent le diffuseur sans réflexion.

De telles sources de lumière formant éclairage direct permettent d'augmenter la puissance du dispositif d'éclairage sans ajouter de sources de lumière portées par la paroi latérale, solution qui nécessiterait alors de modifier les dimensions du support, par exemple en augmentant son diamètre dans le cas d'un contour fermé circulaire. Ceci serait en effet contraire à la problématique d'un faible encombrement.

Par ailleurs, et dans le cas où les sources de lumière sont des diodes électroluminescentes, l'ajout de sources lumineuses formant éclairage direct, portées par la paroi arrière, permet l'utilisation de diodes électroluminescentes moins puissantes pour un éclairage satisfaisant diminuant ainsi le risque d'éblouissement.

Par ailleurs, ces sources d'éclairage direct combinées avec les sources d'éclairage indirect offrent un éclairement maximum au moins compatible avec un niveau normatif d'éclairement de dispositifs munis d'éclairage fluorescent ou incandescent, ceci sans ajouter de points d'éclairages supplémentaires dans la pièce à éclairer.

Un tel dispositif d'éclairage peut être utilisé bien entendu dans le cadre d'installations neuves, mais surtout dans le cas d'installations existantes, notamment en cas de rénovation, ou le remplacement doit garantir le même niveau normatif d'éclairement que les dispositifs à remplacer.

Par ailleurs, dans une telle configuration, l'encombrement du dispositif d'éclairage est similaire à celui du dispositif d'éclairage muni seulement de l'éclairage indirect.

De préférence, les sources lumineuses portées par la paroi arrière du support sont situées en regard avec des orifices du réflecteur, ces orifices étant situés sur des portions sensiblement planes et parallèle par rapport au plan de référence, et de préférence encore entre ladite paroi arrière et les portions planes du réflecteur les plus proches de cette dite paroi arrière, par exemple au niveau de la base du réflecteur. Ceci garanti un éloignement suffisant de ces sources lumineuses formant éclairage direct du diffuseur évitant tout risque d'éblouissement.

Avantageusement le diffuseur peut présenter un galbe orienté de sorte à faire sensiblement saillie par rapport au dispositif d'éclairage. En d'autres termes la partie concave du galbe est orientée du côté de l'espace intérieur. Ce galbe permet de contrôler avec précision la distance entre le diffuseur et les sources de lumière de l'éclairage direct sans nécessiter de modifier les dimensions du support, en particulier des parois latérales.

Même si le diffuseur présente une forme localement saillante par rapport au support, cette saillie est, en plus d'être localisée, relativement faible par rapport aux dimensions du support, ce dernier n'étant pas modifié. Par conséquent, même si la distance entre la paroi arrière du support et le diffuseur définissant l'épaisseur est localement augmentée, celui-ci ne porte pas préjudice à l'encombrement du dispositif, la ou les paroi(s) latérale(s) présentant une hauteur inchangée. Par ailleurs, dans une certaine mesure ce galbe apporte une esthétique améliorée au dispositif et n'est ici pas de nature à la dégrader.

De préférence encore, les diodes électroluminescentes sont fixées sur un ou plusieurs circuit(s), lequel est en contact intime avec le support, au niveau de la ou des surface(s) intérieure(s) de sa paroi arrière, ce contact intime permettant l'échange de chaleur directement des diodes de l'éclairage indirect avec les surfaces extérieures du support.

Dans une configuration avantageuse, les sources de lumière portées par la paroi arrière formant éclairage direct sont plus proches du réflecteur que de la paroi latérale du support, ou encore plus proches du réflecteur que de des sources de lumière portées par la paroi latérale du support formant éclairage indirect. Ceci est d'autant plus avantageux lorsque le diffuseur présente un galbe.

### BREVE DESCRIPTION DES FIGURES

D'autres caractéristiques et avantages de l'invention ressortiront à la lecture de la description qui suit, donnée uniquement à titre d'exemple, en référence aux figures annexées, qui illustrent :
- figure 1, un dispositif d'éclairage selon un premier mode de réalisation ;
- figure 2, un dispositif d'éclairage selon le premier mode de réalisation et illustré sans son diffuseur ;
- figure 3, une vue éclatée d'un dispositif d'éclairage selon le premier mode de réalisation ;
- figures 4 et 5, une vue de face d'un dispositif d'éclairage selon le premier mode de réalisation et une vue en coupe A-A de la figure 4 ;
- figures 6a et 6b, deux vue en perspective, de dessus et de dessous, d'un réflecteur selon le premier mode de réalisation ;
- figures 7a, 7b et 7c, une vue de face d'un réflecteur selon le premier mode de réalisation et des vues de dessous et de gauche par rapport à cette vue de face ;
- figures 8a, 8b et 8c, deux vues en perspective de dessus et de dessous d'un support d'un dispositif d'éclairage selon le premier mode de réalisation et une vue de face ;
- figures 9a, 9b et 9c, une vue en perspective de dessus d'un support d'un dispositif d'éclairage selon le premier mode de réalisation illustré avec un mécanisme électrique et deux vues en coupe de ce dispositif ;
- figure 10, un dispositif d'éclairage selon un deuxième mode de réalisation ;
- figure 11, un dispositif d'éclairage selon le deuxième mode de réalisation et illustré sans son diffuseur ;
- figure 12, une vue éclatée d'un dispositif d'éclairage selon le deuxième mode de réalisation ;
- figures 13 et 14, une vue de face d'un dispositif d'éclairage selon le deuxième mode de réalisation et une vue en coupe B-B de la figure 13 ;
- figures 15a et 15b, deux vue en perspective, de dessus et de dessous, d'un réflecteur selon le deuxième mode de réalisation ;
- figures 16a, 16b et 16c, une vue de face d'un réflecteur selon le deuxième mode de réalisation et des vues de dessous et de gauche par rapport à cette vue de face ;
- figures 17a, 17b et 17c, deux vues en perspective de dessus et de dessous d'un support d'un dispositif d'éclairage selon le deuxième mode de réalisation et une vue de face ;
- figure 18, une vue éclatée d'un dispositif d'éclairage selon un troisième mode de réalisation
- figures 19a et 19b, des vues de face et en perspective d'un dispositif d'éclairage selon le troisième mode de réalisation et illustré sans son diffuseur ;
- figures 20 et 21, une vue de face d'un dispositif d'éclairage selon le troisième mode de réalisation et une vue en coupe C-C de la figure 20 ;
- figures 22a et 22b, deux vues en perspective, de dessus et de dessous, d'un réflecteur selon le troisième mode de réalisation ;
- figures 23, une vue de face d'un réflecteur selon le troisième mode de réalisation ;
- figures 24a, 24b et 24c, une vue en perspective de dessus d'un support d'un dispositif d'éclairage selon le troisième mode de réalisation illustré notamment avec un mécanisme électrique et sans diffuseur ni réflecteur dans cette vue, et deux vues en coupe de ce dispositif, le diffuseur et le réflecteur étant visibles dans ces deux vues ;

Pour plus de clarté, les éléments identiques ou similaires sont repérés par des signes de référence identiques sur l'ensemble des figures.

### DESCRIPTION DETAILLEE D'UN MODE DE REALISATION

Les figures illustrent plusieurs modes de réalisations : les figures 1 à 9 illustrent un premier mode de réalisation, les figures 10 à 17 illustrent un deuxième mode de réalisation, et les figures 18 à 24 illustrent quant à elles un troisième mode de réalisation.

Le premier mode de réalisation est celui d'un dispositif d'éclairage 1 muni d'un support 2, ledit support 2 présentant une paroi arrière 3 sensiblement plane comprise dans un plan de référence P et quatre parois latérales 4 délimitant un espace intérieur 5, la paroi latérale 4 délimitant, d'un côté opposé à la paroi arrière 3, un contour fermé 6 d'une ouverture 7.

Dans ce premier mode de réalisation, le support 2 présente une section dans un plan parallèle au plan de référence P sensiblement rectangulaire délimitée par les quatre parois latérales 4.

Le dispositif d'éclairage 1 comprend en outre un système d'éclairage 8 comprenant un mécanisme électrique 9 alimentant une pluralité de sources 10 de lumière lesquelles sont portées par les parois latérales 4 du support 2. Les sources 10 de lumière sont orientées vers l'espace intérieur 5 du support 2 et réparties le long d'une partie seulement du contour fermé 6. En particulier, les sources 10 lumineuses sont réparties sur deux des quatre parois latérales 4, ces deux parois latérales 4 étant les deux parois en vis-à-vis dans le sens de la longueur du support 2.

La distance séparant les deux parois latérales 4 en vis-à-vis dans le sens de la longueur du support 2, c'est-à-dire longitudinalement, et portant les sources 10 de lumière définit sensiblement la largeur du support 2 et la distance séparant les deux autres parois latérales 4 s'étendant transversalement dans le sens de la largeur, définit la longueur du support 2.

De façon plus précise, les sources 10 lumineuses sont ici des diodes électroluminescentes (DEL), l'ensemble des DEL portées par une même paroi latérale 4 étant alors portées par un circuit imprimé 16 (PCB) lequel est maintenu contre la paroi latérale 4 en question du côté de l'espace intérieur 5 par des moyens de fixation 17.

Ces moyens de fixations 17 peuvent, d'une manière simple, être formés par l'assemblage des éléments du dispositif d'éclairage 1 entre eux, en particulier par un réflecteur 12 venant, dans cette position assemblée, plaquer le circuit imprimé 16 contre la paroi latérale 4 qui le porte.

Le support 2 peut être par exemple en aluminium et/ou en Zamak. Ces matériaux offrent une meilleure évacuation de la chaleur générée par les DEL.

Pour améliorer l'intensité lumineuse tout en évitant tout éblouissement d'un utilisateur, le dispositif d'éclairage 1 est muni de collimateurs 15 de sorte à diriger les rayons lumineux des sources 10 lumineuses vers le réflecteur 12.

Ces collimateurs 15 sont ici des lentilles collimatrices disposées en regard de chacune des sources 10 lumineuses.

Dans ce mode de réalisation, les collimateurs 15 sont formés par une pièce allongée en forme de barre, en polycarbonate ou en polyméthacrylate de méthyle. De telles pièces de formes allongées et, ici monoblocs, sont disposées en regard des sources 10 de lumière de sorte à ce chacune d'elles recouvre l'ensemble des DEL portées par une même paroi latérale 4 longitudinale. Est illustrée sur la figure 5 une vue en coupe transversale de ce collimateur 15, de forme pleine et allongée. Ainsi dans cette coupe transversale, sa section est telle que le collimateur 15 permet, après avoir été traversé par les rayons lumineux, de diriger ces rayons lumineux de sorte à ce qu'ils soient parallèles entre eux et sensiblement perpendiculaires à la paroi latérale 4 qui porte les sources 10 de lumière qui génère ces dits rayons.

De cette manière les collimateurs 15 permettent de canaliser et de concentrer le flux lumineux vers le réflecteur 12, cela sans risque d'éblouissement.

Par ailleurs, dans cette section transversale, le collimateur est formé par une structure trapézoïdale présentant une grande base et une petite base, la grande base étant accolée du côté de la paroi formant lentille orientée vers l'espace intérieur 5 et la petite base étant située du côté de la DEL, la structure trapézoïdale présentant en outre dans cette section une cavité débouchante au niveau de sa petite base, cavité rectiligne s'étendant perpendiculairement par rapport à la paroi latérale 4 associée.

Cette cavité présente un fond de forme sensiblement convexe. Cette cavité est en outre dimensionnée de sorte qu'une DEL puisse y pénétrer en tout ou partie, ceci afin d'accoler au plus prêt le collimateur 15 de la paroi latérale 4.

Un diffuseur 11 est disposé de sorte à fermer l'ouverture 7 du support 2 et adapté pour être traversé par les rayons lumineux.

Le réflecteur 12 est situé dans l'espace intérieur 5 délimité par le support 2 et le diffuseur 11 pour réfléchir les rayons lumineux issus des sources 10 de lumière vers le diffuseur 11.

Le réflecteur 12 présente dans une section définie dans un plan de coupe perpendiculaire au plan de référence P, une forme concave orientée du côté de la paroi arrière 3.

Le réflecteur 12 délimite, avec le support 2, une chambre 13 à l'intérieur de laquelle est logé le mécanisme électrique 9. Dans une configuration assemblée, le réflecteur 12 recouvre ledit mécanisme électrique 9 disposé de telle sorte qu'il est sensiblement centré par rapport aux deux parois latérales 4 longitudinales du support 2 dans son espace intérieur 5.

Dans ce premier mode de réalisation, la forme concave, c'est à dire en d'autres termes la cavité formée par le réflecteur 12, est orientée du côté de la paroi arrière 3 de sorte que ledit réflecteur 12 délimite, avec cette paroi arrière 3 du support 2, la chambre 13 à l'intérieur de laquelle est logé le mécanisme électrique 9.

De manière plus précise, le réflecteur 12, de forme globalement concave, présente :
- une base 121 inférieure maintenue fixe au support 2, de préférence à sa paroi arrière 3, ladite base 121 étant située, dans une position assemblée, au voisinage des deux parois latérales 4 longitudinales portant les sources 10 lumineuses ; et
- une extrémité 122 supérieure disposée, dans la position assemblée, au voisinage du diffuseur 11.

Dans la configuration illustrée notamment figure 5, même si le réflecteur 12 présente entre son extrémité 122 et sa base 121 des portions dites en « escaliers », le réflecteur 12 présente tout de même une forme globalement concave, ici schématisée par une courbe en pointillés, cette forme globalement concave présentant une pente p₁₂₁ au niveau de sa base 121 strictement supérieure à une pente p₁₂₂ au niveau de son extrémité supérieure 122, c'est-à-dire que la pente p₁₂₁ au niveau de sa base 121 est plus inclinée que la pente p₁₂₂ au niveau de son extrémité supérieure 122 par rapport au plan de référence P.

De cette manière, et dans cette vue en coupe, la forme concave du réflecteur 12 présente globalement une forme de dôme aplati.

Les portions en « escaliers » permettent, à l'inverse d'une courbe lissée, d'améliorer le volume utile de la chambre 13 à l'intérieur de laquelle est logé le mécanisme électrique 9. Est entendu par le vocable « volume utile » le volume exploitable pour y loger ledit mécanisme électrique 9. En effet, bien qu'un espace d'un certain volume soit délimité par la chambre 13, la totalité de ce volume n'est pas exploitable. La disposition en « escalier » permet, à volume total constant, de former un volume utile plus important facilitant la mise en place de mécanisme électrique 9 tout en garantissant une configuration améliorée pour assurer sa fonction de réflexion.

En particulier, cette forme en « escalier » est obtenue du fait que le réflecteur 12 présente dans cette même section, perpendiculaire au plan de référence P :
- des premières portions légèrement ou faiblement inclinées 123 par rapport au plan de référence P, c'est à dire inclinées de quelques degrés, cette inclinaison étant positive d'un angle a' par rapport au plan de référence P et négative d'un angle β' par rapport à la paroi latérale 4 de laquelle proviennent les rayons lumineux qu'elles réfléchissent ; et
- des deuxièmes portions inclinées 124 positivement d'un angle α par rapport au plan de référence P et négativement d'un angle β par rapport à la paroi latérale 4 de laquelle proviennent les rayons lumineux qu'elles réfléchissent (voir en particulier figure 5).

En particulier, les premières portions 123 ne sont pas parallèles au plan de référence P, cette légère inclinaison permettant de refléter un minimum de lumière afin de ne pas créer de zone sombre, ou moins lumineuse, sur la surface du réflecteur 12, de telles zones sombres étant visibles sur le réflecteur 12 si α' est inférieur ou égale à 0. Cela se traduit par une inclinaison α' des premières portions 123 qui est :
- strictement positive (c'est-à-dire α'>0) ; et
- strictement inférieure à l'inclinaison α des deuxièmes portions inclinées 124 (c'est-à-dire α'< α);
   ceci par rapport au plan de référence P. Ainsi on comprendra par le vocable « faiblement inclinées » relatif au premières portions 123 le fait qu'elles sont inclinées de quelques degrés et moins inclinées que les deuxièmes portions inclinées 124. Par le vocable « quelques degrés » est entendu moins de 10 degrés, de préférence entre 0.5 et 5 degrés.

Dans notre cas la somme des valeurs des angles α et β, comme celle des angles α' et β', est égale à 90 degrés du fait que les parois latérales 4 sont dressées perpendiculairement à la paroi arrière 3. De préférence, ces deuxièmes portions inclinées 124 présentent une inclinaison d'un angle α compris entre 20 et 70 degrés par rapport au plan de référence P et de préférence encore comprise entre 40 et 50 degrés. Dans ce mode de réalisations les valeurs des angles α et β sont toutes deux égales à 45 degrés, en valeur absolue.

Par ailleurs, et de sorte à ce que la forme concave présente une forme de dôme aplati :
- plus les premières portions faiblement inclinées 123 sont proches de la base 121, c'est-à-dire aussi éloignées de l'extrémité 122 supérieure, et plus leur longueur est petite ; et
- plus les deuxièmes portions inclinées 124 sont proches de la base 121, c'est-à-dire aussi éloignées de l'extrémité 122 supérieure, et plus leur longueur est grande ; et

Le support 2 étant de forme rectangulaire, le réflecteur 12 présente une forme présentant un plan de symétrie, ce plan de symétrie étant défini par un plan perpendiculaire au pan de référence P et passant par son extrémité 122.

La section illustrée figure 5 est donc sensiblement la même en tout point de la longueur du réflecteur 12, exception faite aux abords des parois latérales 4 transversales formant la largeur du support 2.

Par ailleurs, le mécanisme électrique 9 comporte au moins un circuit d'alimentation 91 du système d'éclairage 8 et un circuit de contrôle ou de commande 92 des sources 10 de lumière.

Quelque soit le mode de réalisation, le circuit d'alimentation 91 est logé dans la chambre 13. Toutefois, dans certaines configurations particulières certaines contraintes de fonctionnement peuvent imposer de placer le circuit de contrôle ou de commande 92 en tout ou partie à l'extérieur de cette chambre 13.

Un circuit de contrôle ou de commande 92 peut être formé par un ou plusieurs circuit(s) sous forme de bloc(s) annexe(s), ceci afin d'assurer une ou plusieurs fonction(s) de contrôle ou de commande particulière(s) selon l'utilisation du dispositif d'éclairage 1.

Par exemple, un circuit de contrôle ou de commande 92 peut comporter un circuit, annexe au circuit d'alimentation 91, permettant d'actionner l'allumage, ou la mise sous tension, des sources 10 lumineuses lorsque la présence d'un utilisateur est détectée. Le circuit de contrôle ou de commande 92 peut aussi comporter, en complément ou de façon alternative, un circuit permettant l'allumage des sources 10 lumineuses lorsque la luminosité ambiante diminue en-deçà d'une valeur seuil prédéterminée.

Sont en particulier illustrés (voir figures 9A, 9B et 9c) un circuit d'alimentation 91 et un circuit de contrôle 92. Le circuit d'alimentation 91 est situé dans une première zone Z1 au voisinage d'un côté du support formant une largueur de celui-ci. Un certain nombre de composants électroniques traditionnels le composent, ceux-ci étant fixés sur un premier circuit imprimé 910.

Le circuit de contrôle ou de commande 92 est ici situé dans une deuxième zone Z2 de l'espace intérieur 5 du support 2, opposée à la première zone Z1. Ce circuit de contrôle ou de commande 92 comprend ici deux circuits imprimés reliés électriquement l'un à l'autre, un détecteur haute fréquence 921 étant fixé à l'un de ces circuits imprimés et un dispositif d'émission/réception infrarouge 922 étant disposé sur l'autre 920 de ces circuits imprimés.

Le dispositif d'émission/réception infrarouge 922 est placé de sorte à être au voisinage de la paroi latérale 4 formant largeur du support 2, c'est-à-dire ne portant pas de source 10 lumineuse, et de sorte à être placé au voisinage de l'extrémité 122 supérieure du réflecteur 12 disposée, dans la position assemblée, au voisinage du diffuseur 11.

En regard de ce dispositif d'émission/réception infrarouge 922 et entre ce dernier et le diffuseur 11 est placée une partie du réflecteur 12. Localement à cet endroit des rayons infrarouges du dispositif d'émission/réception infrarouge 922 doivent pouvoir circuler. Dans ce mode de réalisation, et localement au niveau de ce dispositif d'émission/réception infrarouge 922, le réflecteur 12 présente une partie transparente voir translucide de sorte à assurer le bon fonctionnement du dispositif. Alternativement, le réflecteur 12 peut présenter localement au niveau de ce dispositif d'émission/réception infrarouge 922 un jour, c'est-à-dire qu'il n'y a pas de matière entre ledit dispositif d'émission/réception infrarouge 922 et le diffuseur.

Un bloc connectique sépare, dans l'espace intérieur 5, les première et deuxième zones Z1, Z2 l'une de l'autre. Ce bloc présente ici au niveau d'une paroi supérieure des butée sur lesquelles le réflecteur 12 vient en appui au niveau de son extrémité 122 supérieure, du côté de la chambre 13 et en position assemblée, de sorte à assurer la bonne mise en place du réflecteur 12 dans l'espace intérieur 5 du support 2.

Un tel circuit de contrôle ou de commande 92 permet d'actionner l'allumage, ou la mise sous tension, des sources 10 lumineuses lorsque dispositif d'émission/réception infrarouge 922 détecte la présence d'un utilisateur.

De part sa configuration, et durant son fonctionnement, les rayons lumineux émis par une DEL sont canalisés par la lentille collimatrice 15 située au plus prés de ces DEL. Tous les rayons sont maitrisés et ils sont tous envoyés sur une portion inclinée 123, 124 du réflecteur 12. Aucun rayon ne sort de l'espace intérieur 5 du support 2 sans avoir été réfléchit sur au moins une paroi du réflecteur 12. Les rayons lumineux sont envoyés le plus perpendiculairement possible sur le diffuseur 11 par rapport au plan de référence P ce qui permet d'atténuer le risque d'éblouissement. Les rayons traversent ensuite le diffuseur 11 opalescent, ou transparent selon le rendu et le rendement souhaité, sans forme particulière pour ne pas modifier à nouveau l'intensité lumineuse des rayons. Par ce biais, il est ainsi possible de maitriser l'éclairement et l'éblouissement des DEL dans un produit d'épaisseur réduite.

Le support 2 présente en outre au niveau de ses parois latérales 4 faisant saillies du côté extérieur au support, des nervures de refroidissement 18 (voir par exemple figure 2) de sorte à augmenter la dimension surfacique de la surface extérieure en contact avec l'air ambiant pour améliorer l'échange de chaleur.

Un deuxième mode de réalisation de l'invention est illustré dans les figures 10 à 17.

Ce deuxième mode de réalisation diffère du premier mode de réalisation illustré sur les figures 1-9 essentiellement par les formes générales des différents éléments qui les constituent.

En particulier dans ce deuxième mode de réalisation, le support 2 présente une paroi arrière 3 sensiblement plane comprise dans un plan de référence P et une seule paroi latérale 4 délimitant un espace intérieur 5, la paroi latérale 4 délimitant, d'un côté opposé à la paroi arrière 3, un contour fermé 6 circulaire d'une ouverture 7. Le support 2 présente alors une section dans un plan parallèle au plan de référence P sensiblement circulaire délimitée latéralement par une unique paroi latérale 4.

Comme dans le premier mode de réalisation, le dispositif d'éclairage 1 comprend un système d'éclairage 8 comprenant un mécanisme électrique 9 alimentant une pluralité de sources 10 de lumière portées par la paroi latérale 4 du support 2. Les sources 10 de lumière sont orientées vers l'espace intérieur 5 et réparties le long de ce contour fermé 6 circulaire. En particulier, les sources 10 lumineuses sont des DEL.

L'ensemble des DEL sont portées par la même paroi latérale 4 et réparties sur quatre circuits imprimés 16 (PCB) maintenus contre cette paroi latérale 4 et sur tout le contour fermé 6 du côté de l'espace intérieur 5 par des moyens de fixation 17. De cette manière toutes les DEL sont orientées sensiblement vers le centre de la forme circulaire du support 2. Les DEL sont réparties par groupement de trois DEL, chaque groupement de trois DEL étant uniformément répartis sur le pourtour du support 2. Ici, un circuit imprimé 16 porte trois groupements de trois DEL chacun, le dispositif d'éclairage comportant exactement trente-six DEL.

Des collimateurs 15, sous forme de lentilles collimatrices semblables à celles décrites dans le premier mode de réalisation, sont disposés en regard des DEL. En particulier, chacun de ces collimateurs 15 sont formés par une pièce allongée en forme de barre pleine en arc de cercle pour épouser la forme de la courbure de la paroi latérale 4 et recouvrent chacun un des groupements de trois DEL. Ces collimateurs 15 sont ici au nombre de douze. Les collimateurs 15 sont fixés par clipsage sur les circuits imprimés 16.

De cette manière les collimateurs 15 permettent également de canaliser et de concentrer le flux lumineux vers le réflecteur 12 sans risque d'éblouissement.

Un diffuseur 11 est disposé de sorte à fermer l'ouverture 7 du support 2 et adapté pour être traversé par les rayons lumineux.

Le réflecteur 12 est situé dans l'espace intérieur 5 délimité par le support 2 et le diffuseur 11 pour réfléchir les rayons lumineux issus des sources 10 de lumière vers le diffuseur 11.

Dans ce deuxième mode de réalisation, le réflecteur 12 et bordé par un autre réflecteur 12' ou réflecteur périphérique, ce dernier étant de préférence en polycarbonate blanc, poli-miroir ou poli-glace ou en aluminium poli-miroir. La présence de ce réflecteur périphérique 12' en combinaison avec le réflecteur 12 au centre permet aussi un rendu visible plus homogène à travers le diffuseur pour un utilisateur lorsque le dispositif d'éclairage est éteint du fait de la présence de surfaces réfléchissantes avec l'éclairage ambiant.

Ce réflecteur périphérique 12' est ici maintenu par le diffuseur 11 et plus précisément par contact avec sa collerette extérieure.

En effet, le réflecteur périphérique 12' présente sensiblement une forme de coupelle destinée à venir se logée sensiblement dans le fond de l'espace intérieur 5 du support 2, c'est-à-dire au voisinage de la paroi arrière 3, et présente centrée en son centre une ouverture circulaire à l'intérieur de laquelle le réflecteur 12 vient se placer en coopérant avec un bord de cette ouverture circulaire.

Par ailleurs, le réflecteur 12 présente une forme globalement concave comprenant :
- une base 121 inférieure maintenue fixe par l'assemblage du dispositif d'éclairage 1, en particulier en étant plaqué par le réflecteur périphérique 12' contre la paroi arrière 3, ceci formant moyen de maintien 14 ; et
- une extrémité 122 supérieure disposée, dans la position assemblée, située au voisinage du diffuseur 11.

Le réflecteur 12 présente dans la section définie dans le plan de coupe sensiblement perpendiculaire au plan de référence P (voir par exemple figure 14) une forme concave orientée du côté de la paroi arrière 3, et plus précisément une forme de dôme aplati au niveau de son extrémité 122 supérieure.

Cette forme concave délimite, avec le support 2, la chambre 13 à l'intérieur de laquelle est logé le mécanisme électrique 9. Dans une configuration assemblée, le réflecteur 12 recouvre intégralement au moins le circuit d'alimentation 91 disposé sensiblement au centre du support 2 et dans son espace intérieur 5.

Dans ce deuxième mode de réalisation, la forme concave est orientée du côté de la paroi arrière 3 de sorte que ledit réflecteur 12 délimite, avec cette paroi arrière 3 du support 2, la chambre 13 à l'intérieur de laquelle est logé le mécanisme électrique 9.

Contrairement au premier mode de réalisation, dans le deuxième mode de réalisation, le réflecteur ne présente par de configuration en « escalier ». En effet, ici le réflecteur 12 présente une forme concave telle un dôme aplati où une pente p₁₂₁ au niveau de sa base 121 est toujours strictement supérieure à une pente p₁₂₂ au niveau de son extrémité supérieure 122, c'est-à-dire plus inclinée par rapport au plan de référence P.

Le support 2 étant de forme circulaire, le support 2 ainsi que réflecteur 12 présente une forme comprenant un axe de symétrie Δ, cet axe de symétrie Δ étant défini par un axe de révolution perpendiculaire au pan de référence P et passant par le centre de la forme circulaire, l'assemblage du support 2 et du réflecteur 12 étant tel qu'ils sont assemblés coaxialement par rapport à cet axe de symétrie Δ.

Par ailleurs, le mécanisme électrique 9 comporte au moins un circuit d'alimentation 91 du système d'éclairage 8 et un circuit de contrôle ou de commande 92 des sources 10 de lumière (non illustré sur ces figures 10-17).

Un troisième mode de réalisation de l'invention est illustré dans les figures 18 à 24.

Ce troisième mode de réalisation diffère du deuxième mode de réalisation illustré sur les figures 10-17 essentiellement en ce qu'il comprend en outre des sources d'éclairage direct.

En effet, le système d'éclairage comprend, en plus des sources 10 de lumière portées par la paroi latérale 4 du support 2 formant l'éclairage indirect, des sources 10' de lumière portées par la paroi arrière 3 et orientées vers l'espace intérieur 5 directement vers le diffuseur 11, ces sources 10' de lumière étant alimentées par le même mécanisme électrique 9 que celui alimentant les sources 10 de lumière formant éclairage indirect.

Ces autres sources 10' de lumière portées par la paroi arrière 3 sont similaires aux sources 10 de lumière portées par la paroi latérale 4. En effet, les sources 10' de l'éclairage direct sont portées par des circuits imprimés 16' lesquels sont maintenus fixes contre, et en contact intime avec, la paroi arrière 3 du support 2 du côté de l'espace intérieur 5, ces sources 10' de lumière étant des diodes électroluminescentes.

Ces sources 10' lumineuses sont situées en regard avec des orifices 120' du réflecteur périphérique 12', ces orifices 120' étant disposés sur une portion plane et parallèle par rapport au plan de référence P. Cette portion peut présenter éventuellement une légère inclinaison, à savoir de quelques degrés.

Les circuits imprimés 16' sont ici placés directement entre la paroi arrière 3 et une portion plane du réflecteur périphérique 12', chaque orifice 120' étant de forme oblongue et placé en regard de trois DEL. En outre, chaque groupement de trois DEL est porté par un même circuit imprimé 16'.

Les circuits imprimés 16' sont reliés entre eux par des nappes électroniques et sont disposés sensiblement suivant un cercle coaxialement par rapport à l'axe de symétrie Δ, c'est-à-dire encore que les DEL de l'éclairage direct sont disposées autour du réflecteur 12, entre ledit réflecteur 12 et la paroi latérale 4.

L'idéal en effet est que ces sources 10' de lumière soient disposées de telle sorte que leur espacement avec le diffuseur 11 soit le plus grand, c'est-à-dire ici le plus prêt du centre (traversé par l'axe de symétrie Δ). Cette zone sensiblement annulaire entre le réflecteur et la paroi latérale 4 permet ainsi un emplacement des LED avantageux pour obtenir un rendu sans point visible par l'utilisateur, le dispositif d'éclairage 1 conservant ainsi son aspect visuel uniforme sur l'ensemble de la surface du diffuseur lorsque ledit dispositif d'éclairage 1 est allumé.

D'une manière plus précise, cette zone annulaire correspond ici à une zone sensiblement délimitée par (voir figure 19b) :
- un diamètre intérieure D₁, égale à 136 mm, correspondant sensiblement au diamètre extérieur du réflecteur 12 et ;
- un diamètre extérieur D₂, égale à 200 mm, correspondant sensiblement au diamètre intérieur de la forme cylindrique formé par la paroi latérale 4 auquel a été retranché deux fois l'épaisseur d'une lentille collimatrice 15 dirigeant les rayons lumineux des sources 10 lumineuses vers le réflecteur 12.

Les orifices 120' oblongs sont répartis uniformément autour du réflecteur 12 dans cette zone annulaire et s'allongent chacun suivant des tangentes à un cercle de rayon compris entre D₁ et D₂ (de préférence plus proche de D₁ que de D₂ pour assurer un espacement avec le diffuseur 11 plus grand au regard de la forme galbée du diffuseur), les trente-six DEL des sources 10' de lumière étant situées sensiblement suivant ce cercle coaxial à l'axe de symétrie Δ. Les LED présentent un espacement minimum entre elles de 10 mm, l'ensemble de ces LED offrant un éclairage de 45 x 36 lm (lumen), c'est-à-dire 1620 lm, soit 1620 cd.sr.

Par ailleurs, le diffuseur 11 présente un galbe orienté de sorte à faire sensiblement saillie par rapport au dispositif d'éclairage 1 augmentant le volume de l'espace intérieur 5. Le diffuseur est également identique à celui illustré dans le deuxième mode de réalisation de l'invention. Ce galbe permet ici d'augmenter sensiblement la distance entre le diffuseur 11 et les sources 10' de lumière de l'éclairage direct sans nécessiter de modifier les dimensions du support 2 et ainsi éviter tout risque d'éblouissement.

Le réflecteur 12 reflète ici exclusivement les rayons lumineux émis par les sources 10 portées par la paroi latérale 4, les sources 10' portées par la paroi arrière 3 étant orientées, et leurs rayons dirigés, directement vers le diffuseur 11.

Sont visibles notamment dans les figures 24a, 24b et 24c un mécanisme électrique 9, lequel comporte notamment un circuit d'alimentation 91 du système d'éclairage (voir figure 24b et 24c) et un circuit de contrôle ou de commande 92 des sources 10, 10' de lumière (voir figure 24c).

Le circuit d'alimentation 91, comprenant un circuit imprimé 910 portant les différents composants électroniques, est situé intégralement sous le réflecteur 12, dans la chambre 13.

Par ailleurs le réflecteur 12 présente ici au niveau de son extrémité 122 supérieure une paroi plane parallèle au plan de référence P. Un circuit de contrôle ou de commande 92 est ici prévu, hors de la chambre 13, sur le réflecteur 12.

En effet, pour pouvoir assurer une fonction de détection du circuit de contrôle ou de commande 92, le réflecteur ne doit pas former un écran bloquant l'émission et la transmission du signal. Le circuit de contrôle ou de commande 92 est donc positionné à l'extérieur de la chambre mais reste à l'intérieur de l'espace délimité par le support 2 et le diffuseur 11. Le galbe du diffuseur 11 offre également un volume intérieur 5 plus important permettant d'y placer ledit circuit de contrôle ou de commande 92 entre l'extrémité 122 supérieure du réflecteur 12 et ledit diffuseur 11.

Une solution alternative est de configurer la paroi plane située au niveau de l'extrémité 122 supérieure du réflecteur 12 de sorte à ce qu'elle soit au moins localement ouverte, transparente, ou au moins translucide. Dans une telle configuration le circuit de contrôle ou de commande 92 peut être positionné en partie ou en totalité dans la chambre 13.

Par ailleurs, le support 2 du dispositif d'éclairage 1 présente au niveau de ses parois latérales 4 des nervures de refroidissement 18 (voir par exemple figure 17b) de sorte à augmenter la dimension surfacique de la surface extérieure en contact avec l'air ambiant de sorte à améliorer également l'échange de chaleur. Ces nervures de refroidissement 18 sont saillantes par rapport à la paroi latérale 4 du côté extérieur au support 2, opposé à l'espace intérieur 5 du support. Ces nervures de refroidissement 18 sont recouvertes par une paroi circulaire en forme d'anneau, cette dite paroi circulaire ayant une fonction de refroidissement comparable aux nervures de refroidissement 18 et étant formée dans le même matériau, ici en aluminium ou en Zamac.

Dans cette configuration, la chaleur est, d'une part, évacuée par les surfaces extérieures directement en contact avec l'extérieur, et d'autre part, cette évacuation de chaleur est favorisée par le matériau du support lui-même.

Le réflecteur périphérique 12' présente une paroi destinée à venir la recouvrir formant localement sur la périphérie du dispositif d'éclairage 1 un enjoliveur bordant le diffuseur 11.

Les diodes électroluminescentes fixées sur les circuits imprimés 16, lesquels sont en contact intime avec le support 2, au niveau de la surface intérieure de sa paroi latérale 4 améliore également cette diffusion thermique entre le support 2 et le milieu extérieur. Cette évacuation de chaleur est similaire entre ce qui concerne les DEL fixées sur les circuits imprimés 16' en contact intime avec le support 2, au niveau de la surface intérieure de sa paroi arrière 3.

De façon générale, d'autres modes de réalisation peuvent être envisagés, notamment par leurs formes. En particulier, le contour fermé 6, outre les formes rectangulaires et circulaires illustrés, peut être de façon non limitative ovale, carré, triangulaire, hexagonale, octogonale, .... L'architecture globale du dispositif d'éclairage reste sensiblement similaire outre les formes employées.

Par ailleurs, il peut être envisagé l'utilisation d'une patte thermique conductrice de chaleur entre le ou les circuits imprimé(s) 16 portant les sources 10 de lumière et le support 2.

Le dispositif d'éclairage 1 peut également comprendre des moyens d'orientation supplémentaire des rayons lumineux tels que des stries situées sur le diffuseur, ou bien encore par la présence de volets réglables formant localement paroi du réflecteur de sorte que l'orientation des volets de façon concomitantes ou indépendantes les uns des autres permet le contrôle de l'orientation du flux lumineux.

Par ailleurs, la possibilité d'un éclairage direct peut également être prévu quelque soit la forme générale du dispositif d'éclairage et pas seulement dans le cas d'un dispositif d'éclairage présentant un axe de symétrie. Par exemple dans le cas du première mode de réalisation, de telles sources 10' d'éclairage pourraient être positionnées de manière similaire par exemple au niveau d'orifices situés sur une portion plane de la base 121 du réflecteur 12.

Bien qu'une configuration dite « en escalier » du réflecteur 12 ne soit ici illustrée que dans le premier mode de réalisation, une telle configuration pourrait également être envisagée dans les autres modes de réalisation et quelques soient les formes générales du contour fermé (circulaire, ovale, triangulaire, carré, hexagonale, ...).

Ces dispositifs d'éclairage 1 peuvent aussi être autonomes et comporter des batteries, notamment sous le réflecteur à savoir dans la chambre 13, afin d'être utilisé en éclairage de secours.

L'invention est décrite dans ce qui précède à titre d'exemple. Il est entendu que l'homme du métier est à même de réaliser différentes variantes de réalisation de l'invention sans pour autant sortir du cadre de l'invention.

## Revendications

1. Dispositif d'éclairage (1) comprenant :
- un support (2) présentant une paroi arrière (3) sensiblement plane comprise dans un plan de référence (P) et au moins une paroi latérale (4) délimitant un espace intérieur (5), la paroi latérale (4) délimitant, d'un côté opposé à la paroi arrière (3), un contour fermé (6) d'une ouverture (7) ;
- un système d'éclairage (8) comprenant au moins un mécanisme électrique (9) alimentant une pluralité de sources (10) de lumière portées par la paroi latérale (4) du support (2), orientées vers l'espace intérieur (5) et réparties le long de tout ou partie du contour fermé (6) ;
- un diffuseur (11) disposé de sorte à fermer l'ouverture (7) du support (2) et adapté pour être traversé par les rayons lumineux ;
- au moins un réflecteur (12) situé dans l'espace intérieur (5) délimité par le support (2) et le diffuseur (11) pour réfléchir les rayons lumineux issus des sources (10) de lumière vers le diffuseur (11), le réflecteur (12) délimitant, avec le support (2), une chambre (13) à l'intérieur de laquelle est logé le mécanisme électrique (9) et présentant une section, dans un plan de coupe sensiblement perpendiculaire au plan de référence (P), le réflecteur (12) présentant dans cette section une forme globalement concave orientée du côté de la paroi arrière (3) de sorte que ledit réflecteur (12) délimite, avec ladite paroi arrière (3) du support (2), la chambre (13) à l'intérieur de laquelle est logé le mécanisme électrique (9), le réflecteur (12) présentant :
o une base (121) inférieure maintenue fixe par rapport au support (2), par des moyens de maintien (14) et située dans une position assemblée sensiblement au voisinage de la paroi latérale (4) ; et
o une extrémité (122) supérieure disposée, dans la position assemblée, au voisinage du diffuseur (11) ;
**caractérisé en ce que** la forme globalement concave du réflecteur (12) présente une pente (p₁₂₁) au niveau de sa base (121) strictement supérieure à une pente (p₁₂₂) au niveau de son extrémité supérieure (122).

2. Dispositif d'éclairage (1) selon la revendication 1, **caractérisé en ce que** la chambre (13) à l'intérieur de laquelle est logé le mécanisme électrique (9) est délimitée sensiblement exclusivement par le réflecteur (12) et le support (2), de préférence encore par le réflecteur (12) et la paroi arrière (3) du support (2).

3. Dispositif d'éclairage (1) selon l'une quelconque des revendications précédentes, **caractérisé en ce que** le mécanisme électrique (9) comporte au moins un circuit d'alimentation (91) du système d'éclairage (8) et un circuit de contrôle ou de commande (92) des sources (10) de lumière.

4. Dispositif d'éclairage (1) selon la revendication 3, **caractérisé en ce que** le circuit d'alimentation (91) comprend au moins un accumulateur.

5. Dispositif d'éclairage (1) selon l'une quelconque des revendications précédentes, **caractérisé en ce que** le réflecteur (12) présente une section, dans un plan de coupe sensiblement perpendiculaire au plan de référence, qui présente, au moins localement, et successivement :
- des premières portions inclinées (123) de quelques degrés, positivement par rapport au plan de référence (P) et négativement par rapport à la paroi latérale (4) de laquelle proviennent les rayons lumineux qu'elles réfléchissent ; et
- des deuxièmes portions inclinées (124) positivement par rapport au plan de référence (P) et négativement par rapport à la paroi latérale (4) de laquelle proviennent les rayons lumineux qu'elles réfléchissent ;
les deuxièmes portions inclinées (124) présentant une inclinaison strictement supérieure à l'inclinaison des premières portions inclinées (123).

6. Dispositif d'éclairage (1) selon l'une quelconque des revendications précédentes, **caractérisé en ce qu'**il comprend au moins un collimateur (15) pour diriger les rayons lumineux des sources (10) lumineuses vers le réflecteur (12).

7. Dispositif d'éclairage (1) selon la revendication 6, **caractérisé en ce qu'**il comprend une pluralité de collimateurs (15), lesdits collimateurs (15) étant des lentilles collimatrices disposées en regard de chacune des sources (10) lumineuses, de préférence en polycarbonate ou en polyméthacrylate de méthyle.

8. Dispositif d'éclairage (1) selon l'une quelconque des revendications précédentes, **caractérisé en ce que** les sources (10) de lumière sont des diodes électroluminescentes, de préférence portées par au moins un circuit imprimé (16) lequel est maintenu contre la paroi latérale (4) du support (2) du côté de l'espace intérieur (5) par des moyens de fixation (17).

9. Dispositif d'éclairage (1) selon l'une quelconque des revendications précédentes, **caractérisé en ce qu'**il comprend des moyens d'orientation supplémentaire des rayons lumineux, de préférence des stries sur le diffuseur.

10. Dispositif d'éclairage (1) selon l'une quelconque des revendications précédentes, **caractérisé en ce que** le support (2) est en aluminium ou en Zamak.

11. Dispositif d'éclairage (1) selon l'une quelconque des revendications précédentes, **caractérisé en ce que** le réflecteur (12) est en polycarbonate blanc, poli-miroir ou poli-glace ou en aluminium poli-miroir.

12. Dispositif d'éclairage (1) selon l'une quelconque des revendications précédentes, **caractérisé en ce que** le système d'éclairage (8) comprend, en plus des sources (10) de lumière portées par la ou les paroi(s) latérale(s) du support (2), des sources (10') de lumière portées par la paroi arrière (3) et orientées vers l'espace intérieur (5), de préférence directement vers le diffuseur (11), ces sources de lumière étant alimentées par le mécanisme électrique (9).

13. Dispositif d'éclairage (1) selon la revendication 12, **caractérisé en ce que** les sources (10') de lumières portées par la paroi arrière (3) sont plus proches du réflecteur (12) que de la paroi latérale (4).
